# EUROPÄISCHE PATENTSCHRIFT

(11) **EP 0 801 990 B1**
(45) Veröffentlichungstag und Bekanntmachung des Hinweises auf die Patenterteilung: **03.07.2002**
(21) Anmeldenummer: 96106071.2
(22) Anmeldetag: 18.04.1996
(51) Int. Cl.: B05B 1/34, A62C 31/02

(54) **Sprühdüse, insbesondere zum Versprühen von Wasser in Brandschutzanlagen**
Spray nozzle, particularly for spraying water in fire protection installations
Buse de pulvérisation, en particulier pour la pulvérisation d'eau dans les installations de protection contre l'incendie

(43) Veröffentlichungstag der Anmeldung: 22.10.1997
(73) Patentinhaber: Minimax GmbH, 23843 Bad Oldesloe (DE)
(72) Erfinder: Hoffmann, Rolf, 39387 Oschersleben (DE); Mücke, Jorg, 39387 Oschersleben (DE); Heize, Wilfried, 06493 Harzgerode (DE)
(74) Vertreter: Lüdtke, Frank, Dipl.-Ing.

(56) Entgegenhaltungen:
- DD-A- 245 825
- DE-B- 1 604 941
- DE-C- 332 438
- DE-C- 933 235
- FR-A- 473 630
- GB-A- 285 763

## Beschreibung

Die Erfindung betrifft eine Sprühdüse der im Oberbegriff des Anspruchs 1 genannten Art, insbesondere zum Versprühen von Wasser in Brandschutzanlagen.

Sprühdüsen sind seit langem allgemein bekannt. Sie weisen wendelförmige enge Kanäle auf, die tangential in eine Wirbelkammer münden, die mit einer engen, koaxialen Düsenöffnung verbunden ist. Durch die wendelförmigen Kanäle wird das durchströmende flüssige Medium, z.B. Wasser, in Drehung versetzt. Auf dem radialen Weg nach innen zu der engen, koaxialen Düsenöffnung wird die Drehgeschwindigkeit beträchtlich erhöht, so daß das Wasser beim Austritt aus der Düsenöffnung durch die dann wirksamen Zentrifugalkräfte zu einem Sprühnebel aufgerissen wird, der sich im wesentlichen in Form eines Sprühkegels ausbreitet.

Ein Nachteil dieser Sprühdüse besteht darin, daß im Inneren des Sprühkegels nur wenig Sprühnebel vorhanden ist, so daß sich dort, insbesondere im Zentrum des Sprühkegels, ein Bereich ausbildet, der nicht oder nur in erheblich verringertem Maße besprüht wird, so daß dort die Löschwirkung des Sprühnebels entsprechend gering ist.

Aus der DD 141 626 ist eine Sprühdüse bekannt, die ein Gehäuse aufweist, in dem ein erstes Düsenteil angeordnet ist. Zwischen dem ersten Düsenteil und einer Innenwandung des Gehäuses ist eine erste Wirbelkammer gebildet, in die entfernt von der Wirbelachse ein an der Außenseite des ersten Düsenteiles gebildeter, wendelförmiger erster Kanal zur Zuführung von Wasser tangential mündet und die eine zu der Wirbelachse koaxiale erste Austrittsöffnung aufweist. Zwischen einer Innenwandung des ersten Düsenteiles und einem in dem ersten Düsenteil angeordneten zweiten Düsenteil ist eine zweite Wirbelkammer gebildet, in die entfernt von der Wirbelachse ein an der Außenseite des zweiten Düsenteiles gebildeter, wendelförmiger zweiter Kanal zur Zuführung von Wasser tangential mündet und die eine zu der Wirbelachse und zu der ersten Austrittsöffnung koaxiale zweite Austrittsöffnung aufweist. Bei Gebrauch der Sprühdüse strömt Wasser zum einen durch den wendelförmigen ersten Kanal zu der ersten Austrittsöffnung, so daß sich unter der Sprühdüse ein Sprühnebel in Form eines ersten Sprühkegels ausbildet. Zum anderen strömt Wasser durch den wendelförmigen zweiten Kanal zu der zweiten Austrittsöffnung, so daß sich unter der Sprühdüse ein Sprühnebel in Form eines zweiten Sprühkegels ausbildet. Der zweite Sprühkegel weist einen geringeren öffnungswinkel als der erste Sprühkegel auf, so daß das Innere des ersten Sprühkegels durch den zweiten Sprühkegel mit Sprühnebel gefüllt ist und somit auch im Inneren des ersten Sprühkegels eine Löschwirkung erzielt ist.

Ein Nachteil der bekannten Sprühdüse besteht darin, daß ihr Aufbau aufgrund des zur Erzeugung des zweiten Sprühkegels erforderlichen, in dem ersten Düsenteil angeordneten zweiten Düsenteil aufwendig ist, so daß die bekannte Sprühdüse teuer in der Herstellung ist.

Beim Zusammenbau der bekannten Sprühdüse ist es erforderlich, zunächst das zweite Düsenteil in das erste Düsenteil einzuschrauben und anschließend das erste Düsenteil in das Gehäuse einzuschrauben. Es sind somit beim Zusammenbau viele Arbeitsschritte erforderlich. Dies ist zeitaufwendig, so daß die Herstellung der bekannten Sprühdüse weiter verteuert ist.

Da das zweite Düsenteil im Inneren des ersten Düsenteiles angeordnet ist, sind seine Abmessungen gering, so daß auch der Querschnitt des an der Außenseite des zweiten Düsenteiles gebildeten zweiten Kanales entsprechend gering ist. Es besteht somit die Gefahr, daß sich der zweite Kanal durch Eindringen von Staub oder dergleichen in die Sprühdüse zusetzt. Dies hat zur Folge, daß sich der durch das zweite Düsenteil erzeugte zweite Sprühkegel nicht oder nur unvollständig ausbildet, so daß die Löschwirkung der Sprühdüse beeinträchtigt ist. Außerdem ist die Sprühweite der zweiten Wirbeldüse gering.

Durch DD 245 825 A1 ist eine Sprühdüse aus einem Düsenhohlkörper mit einer Abrißphase von 120° an der Austrittsöffnung des Düsenkopfes bekannt, in dem ein Düseneinsatz mit äußeren Drallnuten und einer inneren Hohlschnecke eingefügt ist, wobei der Düseneinsatz im Düsenhohlkörper einen Spülraum offenläßt, in dem das Wasser in eine drehende Entspannungsphase mit gleichzeitigem Druckaufbau vor der Austrittsöffnung eintritt und nach Durchfluß durch die Austrittsöffnung sich ein Wasserkegel bildet, der an der Abrißphase des Düsenkopfes einen Abreißeffekt erzeugt und somit eine Verfeinerung des Sprühbildes durch Verkleinerung der Tröpfchengröße erzielt wird. Aufgrund der Rotation des Wassers in dem Spülraum reißt das Wasser an der Austrittsöffnung des Düsenkopfes zu einem Sprühkegel auf. Da alle Tröpfchen der dabei wirksamen Zentrifugalkraft unterliegen, bildet sich im Inneren des Sprühkegels ein kegeliger Raum, der im wesentlichen frei von Tröpfchen ist. Beim Auftreffen auf eine zu löschende Fläche wird somit nur ein Ring derselben besprüht, nicht dagegen sein Inneres. Dadurch ist die Löschwirkung dieser bekannten Wirbeldüse gering.

Durch FR-473 630 ist eine Sprühdüse der betreffenden Art bekannt, bei der die Wirbelkammer trompetenförmig ausgebildet ist und in ihrem weiten Eingangsbereich durch eine Wand abgeschlossen ist, in der sich Schlitze befinden, durch die Wasser mit einer Geschwindigkeitskomponente in Umfangsrichtung in die Wirbelkammer eintritt. Dieses Wasser legt sich als Schicht an die Innenwandung der trompetenförmigen Wirbelkammer an und fließt entlang derselben zu dem sich verjüngenden Teil der Wirbelkammer, den es aufgrund der Geschwindigkeitsrotationskomponente als Sprühkegel verläßt.

Im Zentrum der die trompetenförmige Wirbelkammer abschließenden Wandung befindet sich eine kurze Düse, aus der ein Wasserstrahl koaxial und gebündelt in die Wirbelkammer eintritt, wobei in dem größeren Teil der Wirbelkammer zwischen diesem zentralen Strahl und der entlang der Innenwandung der Wirbelkammer verlaufenden Strömung ein Hohlraum verbleibt. Dieser gebündelte Strahl durchläuft den verengten Teil der Wirbelkammer, wobei sich außerhalb dieses gebündelten Strahls die rotierende Strömung erstreckt. Durch Mitnahme wird der äußere Teil des gebündelten Strahls in Rotation versetzt, so dass seine Bestandteile beim Verlassen des verjüngten Teils der Wirbelkammer zu einem Sprühkegel aufgerissen werden, während der innere Teil des gebündelten Strahls die Wirbelkammer unbeeinflusst als Strahl verlässt. Dadurch ergibt sich ein Löschbild, in dem sich im Zentrum der gebündelte Strahl befindet, an den sich nach außen ein kegelförmiger Raum anschließt, der weitgehend frei von Sprühnebel ist, während sich außen wieder ein ringförmiger Sprühbereich erstreckt. Die Löschwirkung ist daher gering und außerdem ergibt sich im Zentrum eine unerwünschte Konzentration von Löschwasser.

Aus DE-A-332 448 geht ein Flüssigkeitsverteiler hervor, bei dem vor dem, die Austrittsöffnung enthaltenden, Düsenboden eine Platte angeordnet ist, die sowohl schräge tangentiale Bohrungen wie auch eine zentrale Bohrung aufweist. Während in der ersten die Flüssigkeit vor dem Austritt in rotierende Bewegungen versetzt wird, bewirkt der zentrale Flüssigkeitsstrahl, dass auch das Innere des erzeugten Tropfenkegels vollkommen mit Flüssigkeit ausgefüllt ist, wodurch eine gute Verteilung der Flüssigkeit über den ganzen Querschnitt erreicht wird. In ??? der beiden Strömungen werden durch die sehr große Querschnittserweiterung in der Mischkammer vernichtet. Der Sprühwinkel der Düsen wird nicht durch den Neigungswinkel der schrägen Bohrung oder der Geometrie der Mischkammer bestimmt. Die vorliegende Lösung verzichtet auf eine solche Mischkammer. Es werden zwei Strömungen erzeugt, nämlich ein gerader Strahl und eine Wirbelströmung, die beide durch eine fehlende oder sehr geringe Querschnittsverengung bis zum Wasser austritt, aufrecht erhalten werden, wodurch sie sich erst in der gemeinsamen Düsenmündung überlagern und erst danach vermischen.

Aus *GB 285,763* ist eine Sprühdüse mit einem Gehäuse bekannt, in dem eine Wirbelkammer angeordnet ist, in die, entfernt von der Wirbelachse, wenigstens ein erster Kanal zur Zuführung von Wasser im Wesentlichen tangential mündet und die eine zur Wirbelachse koaxiale erste Austrittsöffnung aufweist und mit einer innerhalb der Wirbelkammer angeordneten, zu der ersten Austrittsöffnung koaxialen zweiten Austrittsöffnung, die sich am Ende eines zur Wirbelachse koaxialen zweiten Kanals befindet, wobei der zweite Kanal vor der ersten Austrittsöffnung eine Erweiterung aufweist. Aufgrund des geringeren Durchmessers der ersten Austrittsöffnung gegenüber der zweiten Austrittsöffnung bildet sich bei dieser Düse innerhalb der Wirbelkammer ein Gemisch aus, welches unter Druck durch die erste Austrittsöffnung gepresst wird. Ein Aufreissen in einen Sprühnebel ist mit dieser Düse nicht erreichbar.

Der Erfindung liegt die Aufgabe zugrunde, eine Sprühdüse der betreffenden Art anzugeben, die die Nachteile der bekannten Sprühdüse nicht aufweist, deren Aufbau vereinfacht ist, die kostengünstig herstellbar und bei der eine sichere Funktion gewährleistet ist.

Diese Aufgabe wird durch die im Anspruch 1 angegebene Lehre gelöst.

Der Grundgedanke der erfindungsgemäßen Lehre besteht darin, anstelle einer inneren zweiten Wirbeldüse einen zur Wirbelachse der Wirbelkammer koaxialen zweiten Kanal vorzusehen und in Strömungsrichtung vor der zweiten Austrittsöffnung ein Druckgefälle zu erzeugen, so dass den zweiten Kanal durchströmendes Wasser beim Übergang in einen Bereich geringeren Drucks zu einem Sprühnebel aufgerissen wird.

Der auf diese Weise erzeugte Sprühnebel breitet sich im Inneren des aus der Wirbelkammer austretenden Sprühkegels aus, so daß auch im Inneren dieses Sprühkegels die erwünschte Löschwirkung erzielt ist. Außerdem hat der aus der zweiten Austrittsöffnung austretende Sprühnebel eine größere Geschwindigkeit und damit eine größere Sprühweite.

Der zweite Kanal kann durch eine sich in Längsrichtung des Düsenteiles erstreckende, durchgehende Ausnehmung gebildet sein, die auf einfache Weise erzeugbar ist. Die Herstellung der erfindungsgemäßen Sprühdüse ist somit einfach und damit kostengünstig.

Gemäß einer Weiterbildung der Erfindung ist die Erweiterung in Strömungsrichtung gesehen nach einer Querschnittsverengung des zweiten Kanales gebildet. Bei dieser Ausführungsform ist durch die Querschnittsverengung und die daran anschließende Erweiterung eine Blende gebildet, an der sich ein hohes Druckgefälle ausbildet, so daß das Wasser besonders wirkungsvoll zu einem Sprühnebel aufgerissen wird.

Gemäß einer anderen Weiterbildung ist die Erweiterung durch einen konischen Wandungsbereich des zweiten Kanales gebildet. Bei dieser Ausführungsform ist der zweite Kanal besonders einfach durch Erzeugung einer Bohrung mit abgestuftem Durchmesser erzeugbar. Dabei ist zweckmäßigerweise die Querschnittsverengung in Strömungsrichtung stufenweise abnehmend ausgebildet.

Gemäß einer anderen Weiterbildung der Erfindung ist in dem Gehäuse ein Düsenteil angeordnet, an dessen Außenseite der erste Kanal und in dem zentrisch der zweite Kanal gebildet ist.

Durch geeignete Dimensionierung des zweiten Kanales, insbesondere der Erweiterung und/oder der Querschnittsverengung, sind die Form und Tröpfchengröße des aus der zweiten Austrittsöffnung austretenden Sprühnebels in weiten Grenzen beeinflußbar, so daß die Sprühcharakteristik der erfindungsgemäßen Sprühdüse in weiten Grenzen beeinflußbar ist.

Ferner ist die Sprühcharakteristik durch geeignete Wahl des Abstandes in Strömungsrichtung der ersten Austrittsöffnung von der zweiten Austrittsöffnung beeinflußbar. Dabei ist zweckmäßigerweise der Abstand der zweiten Austrittsöffnung von der ersten Austrittsöffnung einstellbar.

Es ist auch möglich die Erweiterung und/oder die Querschnittsverengung verstellbar auszubilden.

Anhand der Zeichnung soll die Erfindung an einem Ausführungsbeispiel näher erläutert werden.

Die in der Zeichnung dargestellte Sprühdüse weist ein Gehäuse 1 mit einem Außengewinde 2 zum Einschrauben der Sprühdüse in eine nicht dargestellte Zuführleitung auf. Das Gehäuse weist eine zylindrische Innenwandung 3 auf, die in eine konische Innenwandung 4 übergeht, die zu einer ersten Austrittsöffnung 5 führt. An seinem zuführseitigen Ende 6 weist das Gehäuse 1 ein Innengewinde 7 auf, in das ein Düsenteil 8 mit seinem Außengewinde 9 eingeschraubt ist. In der Außenwandung 10 des Düsenteiles 8 sind ein wendelförmiger erster Kanal 11 und weitere, in der Zeichnung nicht dargestellte wendelförmige Kanäle zur Zuführung von Wasser gebildet, die um eine durch eine strichpunktierte Linie symbolisierte Wirbelachse 12 herum verlaufen und tangential in eine zwischen dem Düsenteil 8 und der zylindrischen Innenwandung 3 bzw. der konischen Innenwandung 4 des Gehäuses gebildete Wirbelkammer 13 münden. In dem Düsenteil 8 ist ein zu der Wirbelachse 12 koaxialer zweiter Kanal 14 zur Zuführung von Wasser gebildet. Der zweite Kanal 14 weist einen ersten zylindrischen Wandungsbereich 15 auf, der über einen sich konisch verengenden Wandungsbereich 16 in einen zweiten zylindrischen Wandungsbereich 17 geringeren Querschnittes übergeht, der zu einer Querschnittsverengung 18 führt. Im Anschluß an die Querschnittsverengung 18 ist eine Erweiterung durch einen zweiten konischen Wandungsbereich 19 des zweiten Kanales 14 gebildet, der in einen dritten zylindrischen Wandungsbereich 20 übergeht. Der dritte zylindrische Wandungsbereich 20 führt zu einer zweiten Austrittsöffnung 21.

Bei Gebrauch der in der Zeichnung dargestellten Sprühdüse strömt Wasser einmal durch den wendelförmigen ersten Kanal 11 zu der ersten Austrittsöffnung 5. Durch den wendelförmigen Kanal 11 wird dem durchströmenden Wasser ein Drall aufgezwungen, dessen Geschwindigkeit sich zu der radial weiter innen liegenden ersten Austrittsöffnung 5 hin beträchtlich erhöht, so daß das Wasser beim Austritt aus der ersten Austrittsöffnung 5 zu einem Sprühnebel aufgerissen wird, der sich in Form eines Sprühkegels vor der Sprühdüse ausbreitet.

Zum anderen strömt Wasser durch den zweiten Kanal 17. Nach Durchtritt des Wassers durch die Querschnittsverengung 18 sinkt der Wasserdruck im Bereich der durch die zweite konische Wandung 19 gebildeten Erweiterung ab. Im Bereich der Erweiterung ist somit eine Zone niedrigeren Druckes gebildet, so daß das durchströmende Wasser zu einem Sprühnebel aufgerissen wird, der durch die zweite Austrittsöffnung 21 austritt und sich im Inneren des aus der ersten Austrittsöffnung 5 austretenden Sprühkegels ausbreitet, so daß eine gleichmäßige Löschwirkung der Sprühdüse erzielt ist.

## Patentansprüche

1. Sprühdüse, insbesondere zum Versprühen von Wasser in Brandschutzanlagen
mit einem Gehäuse (1), welches mit einem Düsenteil (8) eine Wirbelkammer (13) bildet,
in die, entfernt von der Wirbelachse (12), wenigstens ein erster, wendelförmiger Kanal (11) zur Zuführung von Wasser im Wesentlichen tangential mündet und die eine zur Wirbelachse (12) koaxiale erste Austrittssöffnung (5) aufweist und
mit einer innerhalb der Wirbelkammer (13) angeordneten, zur ersten Austrittsöffnung (5) koaxialen zweiten Austrittsöffnung (21), die sich am Ende eines zur Wirbelachse (12) koaxialen zweiten Kanales (14) befindet,
**dadurch gekennzeichnet, dass**
der zweite Kanal (14) vor der zweiten Austrittsöffnung (21) eine Erweiterung (19) vor einem zylindrischen Wandungsbereich (20) aufweist, deren zur Kanalachse senkrechte Querschnittsfläche in Strömungsrichtung zunimmt, dass die zur Kanalachse senkrechte Querschnittsfläche des zweiten Kanals (14) in Strömungsrichtung gesehen nach der Erweiterung nicht mehr abnimmt und dass die zweite Austrittsöffnung (21) in Strömungsrichtung gesehen so dicht vor der ersten Austrittsöffnung (5) angeordnet ist, dass der aus der zweiten Austrittsöffnung (21) austretende, durch den Unterdruck im Bereich der Erweiterung des zweiten Kanals (14) radial aufgerissene Strahl sich als Sprühnebel im Innern des aus der ersten Austrittsöffnung (5) austretenden Sprühkegels ausbreitet.

2. Sprühdüse nach Anspruch 1,
**dadurch gekennzeichnet, dass**
die Erweiterung in Strömungsrichtung gesehen nach einer Querschnittsverengung (16, 18) des zweiten Kanals (14) gebildet ist.

3. Sprühdüse nach Anspruch 1,
**dadurch gekennzeichnet, dass**
die Erweiterung durch einen konischen Wandungsbereich (19) des zweiten Kanals (14) gebildet ist.

4. Sprühdüse nach Anspruch 2,
**dadurch gekennzeichnet, dass**
der Querschnitt (16, 18) in Strömungsrichtung stufenweise abnehmend ausgebildet ist.

5. Sprühdüse nach Anspruch 1,
**dadurch gekennzeichnet, dass**
in dem Gehäuse (1) ein Düsenteil (8) angeordnet ist, an dessen Außenseite (10) der erste Kanal (11) und in dem zentrisch der zweite Kanal (14) gebildet ist.

6. Sprühdüse nach Anspruch 1,
**dadurch gekennzeichnet, dass**
der Abstand der zweiten Austrittsöffnung (21) von der ersten Austrittsöffnung (5) einstellbar ist.

## Claims

1. Spray nozzle, more especially for the spraying of water in fire protection systems,
said nozzle having a housing (1) which, with a nozzle member (8), forms a swirl chamber (13),
in which chamber, remote from the swirl axis (12), at least a first helical channel (11) terminates substantially tangentially for the supply of water, and which chamber includes a first outlet aperture (5), which is coaxial with the swirl axis (12), and
having a second outlet aperture (21), which is disposed internally of the swirl chamber (13) and is coaxial with the first outlet aperture (5), said second outlet aperture being situated on the end of a second channel (14), which is coaxial with the swirl axis (12),
**characterised in that**
the second channel (14) has, upstream of the second outlet aperture (21), a widened portion (19) in front of a cylindrical wall region (20), the cross-sectional area of said portion, perpendicular to the channel axis, increasing when viewed with respect to the direction of flow, **in that** the cross-sectional area of the second channel (14), perpendicular to the channel axis, no longer decreases downstream of the widened portion when viewed with respect to the direction of flow, and **in that** the second outlet aperture (21) is disposed so close upstream of the first outlet aperture (5), when viewed with respect to the direction of flow, that the jet, emerging from the second outlet aperture (21) and split radially by the reduced pressure in the region of the widened portion of the second channel (14), is distributed as spray within the spray cone emerging from the first outlet aperture (5).

2. Spray nozzle according to claim 1, **characterised in that**, when viewed with respect to the direction of flow, the widened portion is formed downstream of a cross-sectional constriction (16, 18) of the second channel (14).

3. Spray nozzle according to claim 1, **characterised in that** the widened portion is formed by a conical wall region (19) of the second channel (14).

4. Spray nozzle according to claim 2, **characterised in that**, when viewed with respect to the direction of flow, the cross-section (16, 18) has a stepwisely decreasing configuration.

5. Spray nozzle according to claim 1, **characterised in that** a nozzle member (8) is disposed in the housing (1), the first channel (11) being formed on the external surface (10) of said member, and the second channel (14) being formed centrally in said member.

6. Spray nozzle according to claim 1, **characterised in that** the spacing between the second outlet aperture (21) and the first outlet aperture (5) is adjustable.

## Revendications

1. Buse de pulvérisation, en particulier pour la pulvérisation d'eau dans des installations de protection contre l'incendie,
comprenant un corps (1) qui forme une chambre de turbulence (13) avec une partie buse (8),
dans laquelle débouche de façon essentiellement tangentielle, à l'écart de l'axe tourbillonnaire (12), au moins un premier conduit hélicoïdal (11) pour l'arrivée d'eau, et qui présente un premier orifice de sortie (5) coaxial à l'axe tourbillonnaire (12), et
comprenant un second orifice de sortie (21) disposé à l'intérieur de la chambre de turbulence (13), coaxial au premier orifice de sortie (5), et situé à l'extrémité d'un second conduit (14) coaxial à l'axe tourbillonnaire (12),
**caractérisée en ce que**
le second conduit (14) présente, avant le second orifice de sortie (21), un élargissement (19) avant une zone de paroi cylindrique (20), dont la surface de la section transversale perpendiculaire à l'axe du conduit augmente dans le sens d'écoulement, que la surface de la section transversale, perpendiculaire à l'axe du conduit, du second conduit (14) ne diminue plus après l'élargissement, vu dans le sens d'écoulement, et que le second orifice de sortie (21), vu dans le sens d'écoulement, est disposé si étroitement en avant du premier orifice de sortie (5) que le jet sortant du second orifice de sortie (21), ouvert radialement par la dépression dans la zone de l'élargissement du second conduit (14), se propage en tant que brouillard de pulvérisation à l'intérieur du cône de pulvérisation sortant du premier orifice de sortie (5).

2. Buse de pulvérisation suivant la revendication 1,
**caractérisée en ce que**
l'élargissement, vu dans le sens d'écoulement, est formé après un rétrécissement de section transversale (16, 18) du second conduit (14).

3. Buse de pulvérisation suivant la revendication 1,
**caractérisée en ce que**
l'élargissement est formé par une zone de paroi conique (19) du second conduit (14).

4. Buse de pulvérisation suivant la revendication 2,
**caractérisée en ce que**
la section transversale (16, 18) a une configuration décroissante par paliers dans le sens d'écoulement.

5. Buse de pulvérisation suivant la revendication 1,
**caractérisée en ce que**
dans le corps (1) est disposée une partie buse (8), sur le côté extérieur (10) de laquelle est formé le premier conduit (11) et au centre de laquelle est formé le second conduit (14).

6. Buse de pulvérisation suivant la revendication 1,
**caractérisée en ce que**
la distance entre le second orifice de sortie (21) et le premier orifice de sortie (5) est réglable.
